# EUROPÄISCHE PATENTSCHRIFT

(11) **EP 0 908 274 B1**
(45) Veröffentlichungstag und Bekanntmachung des Hinweises auf die Patenterteilung: **03.04.2002**
(21) Anmeldenummer: 98117961.7
(22) Anmeldetag: 22.09.1998
(51) Int. Cl.: B25B 23/00

(54) **Steckschlüsselverlängerung**
Socket prolongation
Prolongement pour douilles

(30) Priorität: 10.10.1997 DE 19744865
(43) Veröffentlichungstag der Anmeldung: 14.04.1999
(73) Patentinhaber: HAZET-WERK HERMANN ZERVER GmbH & Co. KG, D-42857 Remscheid (DE)
(72) Erfinder: Zerver, Hermann J., 42859 Remscheid (DE)
(74) Vertreter: Stenger, Watzke & Ring Patentanwälte

(56) Entgegenhaltungen:
- EP-A- 0 755 757
- WO-A-95/08720
- DE-U- 8 909 645
- US-A- 2 987 334
- US-A- 4 733 584
- US-A- 5 291 809

## Beschreibung

Die Erfindung betrifft eine Steckschlüsselverlängerung mit einem mehrkantigen, Schlüsselflächen aufweisenden Einsteckteil am einen und einem entsprechend gestalteten Aufnahmeteil am anderen Ende und mit einem Gelenk zwischen Aufnahmeteil und Einsteckteil, wobei das Einsteckteil mit einem aus einer der Schlüsselflächen teilweise heraustretenden Arretierelement versehen ist, mit einem axial in dem Einsteckteil geführten Druckübertragungslement, dessen eines Ende zapfen- oder tastenförmig gestaltet der Druckbetätigung des Druckübertragungselementes dient und dessen anderes Ende Bestandteil eines Mechanismus zur Umsetzung einer in Richtung auf das Einsteckteil gerichteten Axialbewegung des Druckübertragungselementes in eine Auswärtsbewegung des Arretierelementes ist.

Aufgabe des genannten Arretierelementes ist es, unter Federspannung in eine entsprechend gestaltete Ausnehmung jenes Aufnahmeteiles einzurasten, in welches das Einsteckteil der Steckschlüsselverlängerung eingesetzt wird. In der Regel ist dies das Aufnahmeteil des Steckschlüsseleinsatzes. Infolge des Einrastens des Arretierelementes in die Ausnehmung soll ein zu leichtes Trennen der beiden Werkzeugteile verhindert werden, diese sollen nur unter Anwendung einer gewissen axialen Kraft verbindbar und später wieder lösbar sein. Gleichwohl kann es oft zu einem unbeabsichtigten Lösen kommen, etwa wenn die Steckschlüsselverlängerung mit einem daran arretierten Steckschlüsseleinsatz in leicht verkanteter Ausrichtung von einer Schraube oder Mutter abgezogen werden muß. Hierbei können sich zwischen Steckschlüsseleinsatz und Schraube bzw.

Mutter Haftreibungskräfte ergeben, die größer als die Arretierkräfte des federbelasteten Arretierelementes sind.

Eine Steckschlüsselverlängerung mit den eingangs genannten Merkmalen ist aus der WO 95/08720 A1 bekannt. Hierbei ist das Druckübertragungselement mit einem Betätigungselement etwa in Gestalt eines Schwenkhebels oder eines Schiebers verbunden, unter dessen Verwendung das Druckübertragungselement von einer Verriegelungsstellung in eine Entriegelungsstelle bzw. von einer weniger in eine stärker sichernde Stellung für das kugelförmige Arretierelement überführbar ist. Erforderlich ist daher eine gesonderte Betätigung des Betätigungselements, um die jeweils gewünschte Stellung des Arretierelements herbeizuführen. Im Hinblick auf den oftmals in hektischen Situationen erfolgenden Einsatz von Steckschlüsselverlängerungen, etwa in KFZ-Reparaturwerkstätten, ist jedoch jedwede zusätzliche manuelle Handhabung beim Ver- und Entriegeln des Arretierelementes unbefriedigend.

Der Erfindung liegt die **Aufgabe** zugrunde, eine Steckschlüsselverlängerung mit verbessertem Halt des angesetzten Steckschlüsseleinsatzes und vergleichsweise einfacher Handhabung zu schaffen.

Zur **Lösung** dieser Aufgabe wird bei einer Steckschlüsselverlängerung der eingangs genannten Art vorgeschlagen, daß ein an dem Einsteckteil schwenkbar gelagertes Element des Gelenks eine bezüglich der Drehachse mit einem Exzenter versehene Druckübertragungsfläche aufweist, an der das zapfen- oder tastenförmige Ende des Druckübertragungselementes anliegt, wobei sich die größte Weite des Exzenters dann einstellt, wenn Aufnahmeteil und Einsteckteil in gerader Ausrichtung zueinander angeordnet sind.

Die erfindungsgemäße Steckschlüsselverlängerung ist mit einem Gelenk zwischen Einsteckteil und Aufnahmeteil versehen sein, insbesondere einem allseitig schwenkbaren Kardangelenk. Bei einer mit einem solchen Gelenk versehenen Steckschlüsselverlängerung ist der Verlängerungseffekt nur sekundär angestrebt, in erster Linie geht es um die Bereitstellung einer unter einem Winkel ansetzbaren Steckschlüsselverbindung für das Arbeiten an Stellen, die in Längsrichtung nicht erreichbar sind. Insofern soll auch ein Kardangelenk als Steckschlüsselverlängerung im Sinne dieser Erfindung angesehen werden.

Die exzentrische Ausgestaltung des Gelenks erlaubt ein Verriegeln des Einsteckteils mit dem Aufnahmeteil eines Schlüsselaufsatzes durch einfaches Verschwenken der Verlängerung.

Mit der erfindungsgemäßen Steckschlüsselverlängerung wird ein wesentlich verbesserter Halt des angesetzten Steckschlüsseleinsatzes an der Steckschlüsselverlängerung erzielt. In dem Einsteckteil der Steckschlüsselverlängerung ist ein Druckübertragungselement geführt, dessen eines Ende als Druckübertragungselement dient und dessen anderes Ende Bestandteil eines Mechanismus ist, mit dem die Bewegung des Druckübertragungselementes in eine Auswärtsbewegung des Arretierelementes überführt wird. In einer Ausgestaltung wird zur Realisierung dieser Bewegungsübertragung vorgeschlagen, daß das andere Ende des Druckübertragungselementes mit einer Schräge versehen ist, die an dem radial geführten Arretierelement anliegt.

Zur Erzielung einer Rückstellkraft wird gemäß einer weiteren Ausgestaltung eine Feder vorgeschlagen, welche eine auf das Zapfen- oder Tastenende hin gerichtete Druckkraft auf das Druckübertragungselement ausübt Vorzugsweise stützt sich die Feder mit ihrem einen Ende an dem Einsteckteil und mit ihrem anderen Ende an dem Druckübertragungselement ab.

Gemäß einer bevorzugten Ausführungsform der Erfindung ist die Steckschlüsselverlängerung mit einem Kardangelenk zwischen Aufnahmeteil und Einsteckteil versehen, das einen zwischen 0 und 90° beliebigen Winkel zwischen Aufnahmeteil und Einsteckteil ermöglicht.

Weitere Einzelheiten, Merkmale und Vorteile des Gegenstandes der Erfindung werden nachfolgend anhand eines auf der Zeichnung dargestellten Ausführungsbeispieles erläutert. Die einzige Figur zeigt in einer Schnittansicht eine Steckschlüsselverlängerung in Gestalt einer Kardangelenk-Verbindung.

Die im Rahmen eines Steckschlüsselsystems verwendbare Kardangelenk-Verbindung besteht aus einem Aufnahmeteil 1 mit einem darin eingeformten Innenvierkant, einem Einsteckteil 2 mit daran ausgebildetem Außenvierkant sowie u. a. einem Kardanelement 16, welches Aufnahmeteil 1 und Einsteckteil 2 gelenkig miteinander verbindet. Die Vierkantflächen von Aufnahmeteil 1 und Einsteckteil 2 entsprechen den international üblichen und genormten Abmessungen für Steckschlüsselsysteme.

In an sich bekannter Weise ist das Einsteckteil 2 mit einem Arretierelement 4 in Gestalt einer Kugel versehen. Beim Einsetzen des Außenvierkantes 5 in einen Innenvierkant, wie er z. B. im Aufnahmeteil 1 vorgesehen ist, wird das Arretierelement 4 in seiner Radialbohrung 6 zunächst zurückgeschoben und kann anschließend in einer hierfür vorgesehenen Ausnehmung des Außenvierkantes einrasten. Eine solche Ausnehmung ist bei dem Aufnahmeteil 1 durch eine entsprechende Bohrung 7 verwirklicht.

Bei bekannten Systemen erfolgt das Zurückdrücken des kugelförmigen Arretierelementes 4 in der Radialbohrung 6 entgegen der Kraft einer dort angeordneten Feder. Auf diese Weise ist auch die Kraft, mit der der Außenvierkant 5 in einem entsprechenden Innenvierkant gehalten wird, von der Federkraft abhängig.

Demgegenüber liegt gemäß der Zeichnung an dem dort ebenfalls kugelförmigen Arretierelement 4 nicht unmittelbar eine Feder, sondern ein Druckübertragungselement 8 in Gestalt einer kurzen Stange bzw. eines Stiftes an. Das Druckübertragungselement 8 ist in einer Längsbohrung 9 des Einsteckteiles 2 geführt und weist an seinem einen Ende eine Schräge 10 auf, welche innen an dem kugelförmigen Arretierelement 4 anliegt. Das andere Ende 14 ist tastenförmig gestaltet, und seine Rückseite dient als Anlagefläche für eine auf Druck wirkende Feder 11. Die Feder 11 ist so angeordnet, daß sie auf das Druckübertragungselement 8 eine Kraft ausübt, welche bestrebt ist, das Druckübertragungselement 8 von dem Einsteckteil 2 weg und in Richtung auf das Kardanelement 16 zu bewegen. Da die Schräge 10 in Verbindung mit dem Arretierelement 4 einen Mechanismus zur Umsetzung der Axialbewegung des Druckübertragungselementes 8 in eine im wesentlichen radiale Bewegung des Arretierelementes 4 bildet, bewirkt die Feder 11 in ihrem entspannten Zustand zugleich, daß sich das kugelförmige Arretierelement 4 in seiner Radialbohrung 6 nach innen zurückziehen kann. Hierzu sind selbstverständlich Maßnahmen getroffen, um ein Herausfallen der in diesem Zustand beweglichen Kugel aus dem Einsteckteil 2 zu verhindern.

Das Kardanelement 16, welches über einen ersten Bolzen 17 mit dem Einsteckteil 2, und über einen zweiten Bolzen 18 mit dem Aufnahmeteil 1 gelenkig verbunden ist, weist bezüglich der Drehachse 19 des Bolzens 17 eine mit einem Exzenter versehene Druckübertragungsfläche 20 auf. Die Druckübertragungsfläche 20 liegt auf dem tastenförmigen Ende 14 des Druckübertragungselementes 8 an, wobei, wie die Zeichnung erkennen läßt, die exzentrisch gestaltete Druckübertragungsfläche 20 dort den größten Abstand von der Drehachse 19 aufweist, wo das tastenförmige Ende 14 bei gerader gegenseitiger Ausrichtung von Aufnahmeteil 1 und Einsteckteil 2 anliegt.

Im Falle der auf der Zeichnung erkennbaren Auslenkung zwischen Aufnahmeteil 1 und Einsteckteil 2 gibt die exzentrische Druckübertragungsfläche 20 das Druckübertragungselement 8 frei, so daß sich dieses unter der Wirkung der Feder 11 von dem kugelförmigen Arretierelement 4 entfernt und das Arretierelement 4 vollständig in seine Radialbohrung 6 hineingelangen kann. Bei einem Zurückschwenken des Aufnahmeteils 1 hingegen wird das Druckübertragungselement 8 durch die exzentrische Druckübertragungsfläche 20 in das Einsteckteil 2 hineingeschoben, wodurch das Arretierelement 4 in einer äußeren Stellung, in der es noch zum Teil aus der Schlüsselfläche 21 herausragt, gesperrt wird. Ein dort aufgesteckter Steckschlüssel kann sich dann auch unter Kraftwirkung nicht mehr lösen.

Die exzentrisch gestaltete Kontur der Druckübertragungsfläche 20 ist dabei so gewählt, daß die Freigabe des Arretierelementes 4 erst dann erfolgt, wenn, wie auf der Zeichnung dargestellt, Aufnahmeteil und Einsteckteil stark zueinander angewinkelt werden.

### Bezugszeichenliste

- 1: Aufnahmeteil
- 2: Einsteckteil
- 4: Arretierelement
- 5: Außenvierkant
- 6: Radialbohrung
- 7: Bohrung, Ausnehmung
- 8: Druckübertragungselement
- 9: Längsbohrung
- 10: Schräge
- 11: Feder
- 14: tastenförmiges Ende
- 15: Innenvierkant
- 16: Kardanelement
- 17: Bolzen
- 18: Bolzen
- 19: Drehachse
- 20: Druckübertragungsfläche
- 21: Schlüsselfläche

## Patentansprüche

1. Steckschlüsselverlängerung mit einem mehrkantigen, Schlüsselflächen (21) aufweisenden Einsteckteil (2) am einen und einem entsprechend gestalteten Aufnahmeteil (1) am anderen Ende und mit einem Gelenk zwischen Aufnahmeteil (1) und Einsteckteil (2), wobei das Einsteckteil (2) mit einem aus einer der Schlüsselflächen (21) teilweise heraustretenden Arretierelement (4) versehen ist, mit einem axial in dem Einsteckteil (2) geführten Druckübertragungselement (8), dessen eines Ende (14) zapfen- oder tastenförmig gestaltet der Druckbetätigung des Druckübertragungselementes (8) dient und dessen anderes Ende Bestandteil eines Mechanismus zur Umsetzung einer in Richtung auf das Einsteckteil (2) gerichteten Axialbewegung des Druckübertragungselementes (8) in eine Auswärtsbewegung des Arretierelementes (4) ist,
**dadurch gekennzeichnet,**
**daß** ein an dem Einsteckteil (2) schwenkbar gelagertes Element (16) des Gelenks eine bezüglich der Drehachse (19) mit einem Exzenter versehene Druckübertragungsfläche (20) aufweist, an der das zapfen- oder tastenförmige Ende (14) des Druckübertragungselementes (8) anliegt, wobei sich die größte Weite des Exzenters dann einstellt, wenn Aufnahmeteil (1) und Einsteckteil (2) in gerader Ausrichtung zueinander angeordnet sind.

2. Steckschlüsselverlängerung nach Anspruch 1, **dadurch gekennzeichnet, daß** das andere Ende des Druckübertragungselementes (8) mit einer Schräge (10) versehen ist, die an dem radial geführten Arretierelement (4) anliegt.

3. Steckschlüsselverlängerung nach Anspruch 1 oder 2, **gekennzeichnet durch** eine Feder (11), welche eine auf das Zapfen- oder Tastenende (14) hin gerichtete Druckkraft auf das Druckübertragungselement (8) ausübt.

4. Steckschlüsselverlängerung nach Anspruch 3, **dadurch gekennzeichnet, daß** sich die Feder (11) mit ihrem einen Ende an dem Einsteckteil (2) und mit ihrem anderen Ende an dem Druckübertragungselement (8) abstützt.

5. Steckschlüsselverlängerung nach einem der Ansprüche 1 bis 4, **gekennzeichnet durch** ein Kardangelenk zwischen Aufnahmeteil (1) und Einsteckteil (2).

## Claims

1. Socket spanner extension comprising a polygonal insertion part (2), having spanner surfaces (21), at one end and a correspondingly designed receiving part (1) at the other end, and comprising a joint between receiving part (1) and insertion part (2), the insertion part (2) being provided with a locking element (4) partly emerging from one of the spanner surfaces (21), having a pressure-transmitting element (8) which is guided axially in the insertion part (2) and one end (14) of which, of pin-shaped or button-shaped design, serves for the pressure actuation of the pressure-transmitting element (8) and the other end of which is a component of a mechanism for converting an axial movement, directed towards the insertion part (2), of the pressure-transmitting element (8) into an outward movement of the locking element (4), **characterized in that** an element (16), mounted on the insertion part (2) in a pivotable manner, of the joint has a pressure-transmitting surface (20) which is provided with an eccentric relative to the rotation axis (19) and against which the pin-shaped or button-shaped end (14) of the pressure-transmitting element (8) bears, the largest width of the eccentric occurring when receiving part (1) and insertion part (2) are arranged in straight alignment with one another.

2. Socket spanner extension according to Claim 1, **characterized in that** the other end of the pressure-transmitting element (8) is provided with a bevel (10) which bears against the radially guided locking element (4).

3. Socket spanner extension according to Claim 1 or 2, **characterized by** a spring (11) which exerts a pressure force on the pressure-transmitting element (8), the pressure force being directed towards the pin or button end (14).

4. Socket spanner extension according to Claim 3, **characterized in that** the spring (11) is supported with its one end on the insertion part (2) and with its other end on the pressure-transmitting element (8).

5. Socket spanner extension according to one of Claims 1 to 4, **characterized by** a cardan joint betweeen receiving part (1) and insertion part (2).

## Revendications

1. Prolongateur de clé à douille comprenant, à l'une de ses extrémités, une partie insérable polygonale (2) pourvue de pans de clé (21) et, à son autre extrémité, une partie réceptrice (1) de conception correspondante, et comprenant une articulation entre la partie réceptrice (1) et la partie insérable (2), la partie insérable (2) étant munie d'un élément d'arrêt (4) sortant partiellement de l'un des pans de clé (21), et d'un élément de transmission de pression (8) qui est guidé axialement dans la partie insérable (2), dont l'une des extrémités (14) configurée en tourillon ou en touche sert à la mise en pression de l'élément de transmission de pression (8) et dont l'autre extrémité fait partie d'un mécanisme pour convertir un mouvement axial de l'élément de transmission de pression (8) orienté en direction de la partie insérable (2) en un mouvement sortant de l'élément d'arrêt (4), **caractérisé en ce qu'**un élément (16) de l'articulation monté pivotant sur la partie insérable (2) comporte une surface de transmission de pression (20) qui est pourvue d'un excentrique par rapport à l'axe de rotation (19) et contre laquelle l'extrémité en forme de tourillon ou de touche (14) de l'élément de transmission de pression (8) est appliquée, la plus grande dimension de l'excentrique étant sollicitée lorsque la partie réceptrice (1) et la partie insérable (2) se trouvent en alignement rectiligne l'une par rapport à l'autre.

2. Prolongateur de clé à douille selon la revendication 1, **caractérisé en ce que** l'autre extrémité de l'élément de transmission de pression (8) est pourvue d'une partie biseautée (10) qui est appliquée contre l'élément d'arrêt à guidage radial (4).

3. Prolongateur de clé à douille selon la revendication 1 ou 2, **caractérisé par** un ressort (11) qui exerce sur l'élément de transmission de pression (8) une force de compression orientée en direction de l'extrémité en forme de tourillon ou de touche (14).

4. Prolongateur de clé à douille selon la revendication 3, **caractérisé en ce que** le ressort (11) prend appui, par l'une de ses extrémités, sur la partie insérable (2) et, par son autre extrémité, sur l'élément de transmission de pression (8).

5. Prolongateur de clé à douille selon une des revendications 1 à 4, **caractérisé par** un joint de cardan entre la partie réceptrice (1) et la partie insérable (2).
